# FASCICULE DE BREVET EUROPEEN

(11) **EP 0 262 051 B1**
(45) Date de publication et mention de la délivrance du brevet: **20.12.1989**
(21) Numéro de dépôt: 87402139.7
(22) Date de dépôt: 24.09.1987
(51) Int. Cl.: E05B 17/00

(54) **Serrure perfectionnée, notamment pour véhicule automobile**
Schloss, insbesondere für Kraftfahrzeuge
Lock, especially for an automotive vehicle

(30) Priorité: 26.09.1986 FR 8613493
(43) Date de publication de la demande: 30.03.1988
(73) Titulaire: ECIA - EQUIPEMENTS ET COMPOSANTS POUR L'INDUSTRIE AUTOMOBILE, F-25400 Audincourt (FR)
(72) Inventeur: Escaravage, Gérard, F-25700 Valentigney (FR)
(74) Mandataire: Mestre, Jean (FR)

(56) Documents cités:
- US-A- 3 321 226

## Description

La présente invention concerne une serrure, notamment pour véhiclue automobile.

Plus particulièrement, l'invention concerne une serrure du type comportant un boîtier solidaire d'une première partie du véhicule, et dans lequel est disposé un pène, et une gâche solidaire d'une seconde partie du véhicule et adaptée pour coopérer avec ledit pène, lesdites première et seconde parties du véhicule étant mobiles l'une par rapport à l'autre et le pène étant monté déplaçable entre une position de libération de la gâche et une position de verrouillage de celle-ci dans le boîtier.

Les serrures de l'état de la technique présentent un certain nombre d'inconvénients, notamment au niveau du verrouillage de la gâche par le pène qui nécessite un effort important, se traduisant par exemple par la nécessité de fermer vigoureusement le hayon du véhicule.

Une serrure de ce type est par exemple décrite dans le document US-A 3 321 226. Les éléments intéressants de la solution proposée figurent dans le préambule de la revendication principale. Toutefois, du fait de la présence d'une sécurité à clé apparente cette serrure n'est pas exempte de risque face à des tentatives de vol.

Le but de l'invention est donc de résoudre ce problème en proposant une serrure qui permette de verrouiller en douceur la gâche dans le boîtier, tout en conservant l'efficacité du verrouillage et en permettant à l'utilisateur d'actionner à tout moment les moyens de déverrouillage de celle-ci.

L'invention a pour objet une serrure du type de celle indiquée dans le préambule de la revendication principale et dont les particularités sont exposées notamment dans la partie caractérisante de celle-ci.

L'invention sera mieux comprise à l'aide de la description qui va suivre, donnée uniquement à titre d'exemple et faite en se référant au dessin annexé qui représente une vue en coupe d'une serrure selon l'invention, la gâche étant montrée dans plusieurs de ses positions.

Ainsi qu'il est représenté sur cette figure, une serrure selon l'invention, pour véhicule automobile, comprend un boîtier 1 solidaire d'une première partie 2 du véhicule et dans lequel est disposé un pène 3. La serrure comporte également une gâche 4, adaptée pour coopérer avec le pène et solidaire d'une seconde partie 5 du véhicule, par exemple montée mobile par rapport à la première partie 2 de celui-ci, et déplaçable par l'utilisateur.

Le pène 3 comprend des moyens d'accrochage 6 de la gâche et est monté déplaçable le long d'un trajet à peu près parallèle au trajet de déplacement de la gâche au voisinage du boîtier, entre une position d'accrochage de la gâche, illustrée par la flèche A sur cette figure, l'accrochage étant réalisé par manoeuvre de ladite partie mobile du véhicule par l'utilisateur, et une position de verrouilage de la gâche, illustrée par la flèche B, par l'intermédiaire de moyens d'actionnement 7 commandés dans un sens, c'est à dire de la position d'accrochage A vers la position de verrouillage B, par des moyens d'indication de la présence de la gâche en position d'accrochage, et dans l'autre sens, c'est à dire de la position de verrouillage B vers la position d'accrochage A, par des moyens d'indication de l'actionnement de moyens de déverrouillage du pène.

Ces moyens d'indication sont par exemple constitués par un interrupteur actionné par la gâche ou le pène lors de la venue de la gâche en position d'accrochage, pour les moyens d'indication de la présence de la gâche en position d'accrochage A, et par un interrupteur actionné par l'utilisateur lorsqu'il désire déverrouiller la serrure, pour les moyens d'indication de l'actionnement des moyens de déverrouillage du pène.

Il est également à noter que des interrupteurs de fin de course sont prévus en positions d'accrochage A et de verrouillage B du pène, pour couper l'alimentation des moyens d'actionnement 7 et arrêter le déplacement du pène.

Les moyens d'accrochage 6 comprennent un crochet, déplaçable entre une position active vers laquelle il est sollicité élastiquement et dans laquelle il s'étend dans le trajet de déplacement de la gâche, et une position escamotée de manière à permettre l'accrochage ou la libération de la gâche.

Le crochet 6 comporte par exemple une surface inclinée 6a avec laquelle coopère la gâche 4 pour déplacer celui-ci vers sa position escamotée lors de l'accrochage de cette gâche.

Par ailleurs, des moyens 8 d'escamotage du pène à la suite d'un actionnement des moyens de déve- rouillage de celui-ci sont également prévus. Ces moyens seront décrits plus en détail par la suite.

Le pène 3 présente la forme générale d'un S. L'une des extrémités de ce pène comprend les moyens d'accrochage 6 déjà mentionnés précédemment, et sa partie centrale est articulée sur un coulisseau 10 déplaçable dans le boîtier 1 par les moyens d'actionnement 7 de manière à entrainer un déplacement du pène entre ses deux positions.

A l'autre de ses extrémités, le pène comprend des surfaces de portée 3a, 3b adaptées pour coopérer avec une première surface de butée 1 a du boîtier et les moyens d'escamotage 8 mentionnés précédemment pour bloquer celui-ci en position de verrouillage et l'escamoter lors de son retour vers la position d'accrochage, respectivement.

A cet effet, les moyens d'escamotage 8 comprennent un organe de butée 9 articulé dans le boîtier entre une position active vers laquelle il est sollicité élastiquement, et une position escamotée. Cet organe de butée comprend des surfaces d'appui 9a, 9b adaptées pour coopérer avec les surfaces de portée 3a, 3b du pène pour déplacer ledit organe de butée vers sa position escamotée lors d'un déplacement du pène vers sa position de verouillage, à l'encontre de moyens élastiques 11 sollicitant l'organe de butée vers sa position active. Ainsi, lors d'un déplacement du pène de sa position d'accrochage A vers sa position de verrouillage B, l'extrémité correspondante du pène oblige l'organe de butée à s'escamoter jusqu'à ce que cette extrémité du pène ait franchi complètement l'organe de butée. Celui-ci revient ensuite dans sa position active. Dans cette position, l'organe de butée est en appui contre une seconde surface de butée 1 b du boîtier et la première surface de butée 1 a de celui-ci, bloque le pène en position de verrouillage.

Lorsque les moyens d'actionnement 7 sont commandés de manière à assurer un déplacement du pè- ne 3 de la position de verrouillage B vers la position d'accrochage A, l'extrémité correspondante du pè- ne et plus particulièrement la surface de portée 3a de celui-ci, vient en appui contre la surface d'appui 9b de l'organe de butée dont la surface d'appui 9a est elle-même en appui contre la surface de butée 1 b du boîtier. Le pène est alors contraint d'osciller autour de son axe d'articulation de manière à s'escamoter et libérer la gâche. Une fois cet organe de butée franchi, l'extrémité correspondante du pène est alors libérée et le pène retourne dans sa position active d'accrochage sous l'action des moyens élastiques le sollicitant vers cette position. A cet effet, il y a lieu de noter que ce pène est sollicité élastiquement vers sa position active par un ressort 12 dont l'une des extrémités est en appui sur le coulisseau 10 et l'autre sur le pène 3.

Les moyens d'actionnement 7 mentionnés précédemment, comportent par exemple un moto-réducteur 13 dont l'arbre de sortie coopère avec des moyens d'entrainement 14, constitué par exemple par un système 15 à roue et vis sans fin irréversible, reliés à une bande d'entraînement 16 montée déplaçable dans une glissière 17 solidiare du boîtier et dont l'une des extrémités est solidaire du coulisseau 10. Il est également à noter que le coulisseau 10 est monté déplaçable dans cette glissière 17.

Il va de soi que d'autres modes de réalisa tion sont possibles. Ainsi par exemple, la bande d'entraï- nement peut être supprimée dans le cas où on utilise un système d'entraînement par bielle-manivelle relié au coulisseau 10 et au moto-réducteur pour assurer le déplacement du pène. Ceci permet d'utiliser un moteur à un seul sens de rotation, ce que n'est pas le cas pour le système à bande décrit précédemment.

Le fonctionnement d'un tel dispositif est le suivant.

Lorsque l'utilisateur déplace la partie mobile du véhicule sur laquelle est fixée la gâche vers la position d'accrochage A, cette gâche 4 coopère avec la surface inclinée 6a des moyens d'accrochage 6 du pène 3 pour déplacer celui-ci vers sa position escamotée et permettre à la gâche de franchir les moyens d'accrochage et d'arriver dans la position d'accrochage A.

Dans cette position, les moyens de détection de la présence de la gâche en position d'accrochage alimentent le moto-réducteur 13 dans un certain sens pour que celui-ci entraîne un déplacement de la bande d'entraînement 16 et donc du coulisseau 10 et du pène 3 vers la position de verouillage B de la gâche par le pène.

Lors de ce déplacement, l'extrémité correspondante du pène oblige l'organe du butée 9 à s'escamoter jusqu'à ce que l'extrémité ait franchi cet organe.

En position de verrouillage B de la gâche, l'alimentation du moto-réducteur est coupée par l'interrupteur de fin de course correspondant et l'extrémité correspondante du pène est alors disposée sous l'organe de butée, en appui contre la première surface de butée 1 a du boîtier, de qui empêche le pène de basculer, étant donné que le système à roue et vis sans fin irréversible bloque le coulisseau en position.

Lorsque l'utilisateur désire déverrouiller la gâche, il actionne un interrupteur de déverrouillage qui alimente le moto-réducteur de manière que le coulisseau et donc le pène se déplacent vers la position d'accrochage A. Lors de ce déplacement, l'extrémité correspondante du pène vient en appui contre l'organe de butée, qui est lui-même en appui contre la seconde surface de butée 1 b du boîtier, ce qui oblige le pène à osciller vers sa position escamotée de libération de la gâche. Le déplacement du pène se poursuit tant que son extrémité correspondante n'a pas franchi totalement l'organe de butée et que l'interrupteur de fin de course détectant la présence du pène en position d'accrochage de la gâche, n'a pas été actionné. Lorsque celui-ci est actionné, il coupe l'alimentation du moto-réducteur de manière à arrêter le déplacement du pène qui est alors prêt pour un autre cycle de verrouillage.

Dans la description, les différents interrupteurs de détection et de fin de course n'ont pas été décrits dans le détail car ces types d'interrupteurs sont bien connus en soi et ne présentent pas de difficultés particulières de mise en oeuvre.

Ainsi, la serrure selon l'invention permet un verrouillage en douceur de la gâche, le pène assurant un verrouillage automatique de la gâche.

## Revendications

1. Serrure pour fermer deux parties (2, 5) mobiles relativement l'une à l'autre, notamment d'un véhicule automobile, qui comprend d'une part solidaire d'une de ces parties (2, 5) une gâche (4) et d'autre part solidaire de l'autre de ces parties (2, 5) un boîtier (1) équipé d'un pène (3) qui comprend des moyens d'accrochage composés d'un crochet (6) et d'une surface inclinée (6a) aptes à coopérer avec cette gâche (4) et qui est monté mobile de manière à pouvoir se déplacer d'une part entre une position active vers laquelle il est sollicité élastiquement et dans laquelle il s'étend sur le trajet de déplacement de la gâche (4) et une position escamotée pour permettre l'accrochage ou la libération de la gâche (4) et d'autre part entre une position d'accrochage (A) de la gâche (4) où cette dernière s'accroche sur le pène (3) par manoeuvre manuelle de l'une de ces parties (2, 5) et une position de verrouillage (B) de la gâche (4), le passage de l'une à l'autre de ces position d'accrochage (A) et de verrouillage (B) se faisant pratiquement parallèlement au trajet de la gâche (4) au voisinage du boîtier (1) et par l'intermédiaire de moyens d'actionnement (7) qui sont commandés soit par l'accrochage mutuel de la gâche (4) et du pène (3) en position d'accrochage (A) pour les faire passer en position de verrouillage (B) soit par la mise en oeuvre de moyens de déverrouillage du pène (3) en position de verrouillage (B) pour le faire passer en position d'accrochage (A), et de moyens d'escamotage (8) composés d'un organe de butée (9) monté mobile sur le boîtier (1) entre une position active vers laquelle il est sollicité élastiquement et une position escamotée et des surfaces d'appui (9a, 9b) aptes à coopérer avec des surfaces de portée (3a, 3b) du pène (3) de manière que lorsque le pène (3) se déplace vers sa position de verrouillage (B) l'organe de butée (9) prenne sa position escamottée par contact des surfaces d'appui (9a) et de portée (3b), serrure caractérisée en ce que le boîtier (1) est muni d'une surface de butée (1b) apte à coopérer avec les surfaces d'appui (9a, 9b) de manière que lorsque le pène (3) se déplace vers sa position d'accrochage (A) il se meut vers sa position escamotée de libération de la gâche (4) par contact des surfaces d'appui (9a, 9b) et de butée (1b), en ce que les surfaces de portées (3a, 3b) sont fixes sur le pêne (3) et en ce qu'elle comprend un coulisseau (10) qui est monté mobile dans le boîtier (1) et qui est mû par les moyens d'actionnement (7), en ce que le pè- ne (3) présente la forme générale d'un S dont l'une des extrémités comprend les moyens d'accrochage (6, 6a), dont l'autre des extrémités comprend les surfaces de portée (3a, 3b) et dont la partie centrale est articulée sur le coulisseau (10), en ce que les moyens d'actionnement (7) comprennent un motoré- ducteur (13) agissant sur des moyens d'entraînement (14) liés au coulisseau (10).

2. Serrure selon la revendication 1, caractérisée en ce que les moyens d'entrainement (14) comportent un système à roue et vis sans fin irréversible (15) destiné à coopérer avec une bande d'entraine- ment (16) montée déplaçable dans une glissière (17) solidaire du boîtier (1) et dont l'une des extrémités est solidaire du coulisseau (10).

3. Serrure selon la revendication 2, caractérisée en ce que les moyens d'entrainement (14) comportent un système de bielle-manivelle relié au coulisseau (10) pour entraîner son déplacement dans une glissière (17) solidaire du boîtier.

4. Serrure selon l'une quelconque des revendications précédentes, caractérisée en ce que les moyens d'actionnement (7) sont commandés par un interrupteur actionné par la gâche (4) ou le pène (3) lors de la gâche (4) en position d'accrochage (A).

5. Serrure selon rune quelconque des revendications précédentes, caractérisée en ce que les moyens de déverrouillage du pène (3) comprennent un interrupteur actionné par l'utilisateur lorsqu'il désire déverrouiller la gâche (4).

6. Serrure selon l'une quelconque des revendications précédentes, caractérisé en ce qu'elle comprend des interrupteurs de fin de course en position d'accrochage (A) et de verrouillage (B) du pène (3) pour couper l'alimentation des moyens d'actionnement (7).

## Patentansprüche

1. Schoß zum Schließen zweier relativ zueinander beweglicher Teile (2, 5), insbesondere für Kraftfahrzeuge, das einerseits einen einteilig mit einem der Teile (2, 5) ausgebildeten Schließhaken (4) und andererseits ein einteilig mit dem anderen der Teile (2, 5) ausgebildetes Gehäuse (1) aufweist, wobei das Gehäuse (1) mit einem Riegel (3), der eine einen Haken (6) enthaltende Mitnahmeeinrichtung aufweist, und einer angeschrägten Oberfläche (6a), die mit dem Schließhaken (4) zusammenwirken kann, versehen ist und beweglich angebracht ist, so daß es sich einerseits zwischen einer aktiven Position, in der es elastisch beansprucht ist und in der es sich über die Verschiebungsstrecke des Schließhakens (4) erstreckt, und einer eingeklappten Position, in der es die Mitnahme oder die Freigabe des Schließhakens (4) ermöglicht, und andererseits zwischen einer Mitnahmeposition (A) des Schließhakens (4), in der der letztere durch manuelle Betätigung des einen der Teile (2, 5) zum Riegel (3) mitgenommen wird, und einer Verriegelungsposition (B) des Schließhakens (4) bewegen kann, und wobei die Bewegung von der Mitnahmeposition (A) zur Verriegelungsposition (B) oder umbekehrt nahe dem Gehäuse (1) praktisch parallel zum Weg des Schließhakens (4) und über eine Betätigungseinrichtung (7) abläuft, die entweder durch die wechselseitige Mitnahme des in Mitnahmeposition (A) befindlichen Schließhakens (4) und Riegels (3) betätigt wird, um sie in die Verriegelungsposition (B) zu bringen, oder durch die Betätigung einer Entriegelungseinrichtung des in Verriegelungsposition (B) befindlichen Riegels (3), um ihn in Mitnahmeposition (A) zu bringen, und wobei das Schloß eine Einklappeinrichtung (8) aufweist, die aus einer Widerlagereinrichtung (9), die am Gehäuse (1) zwischen einer aktiven Position, in der es elastisch beansprucht wird, und einer eingeklappten Position beweglich angebracht ist, und aus Stützflächen (9a, 9b), die mit Trägerflächen (3a, 3b) des Riegels (3) so zusammenwirken können, daß die Widerlagereinrichtung (9) durch Kontakt mit den Stützflächen (9a) und Trägerflächen (3b) ihre eingeklappte Position einnimmt, wenn sich der Riegel (3) in die Verriegelungsposition (B) bewegt, gebildet ist dadurch gekennzeichnet, daß das Gehäuse (1) mit einer Gegenlagerfläche (1b) versehen ist, die mit den Stützflächen (9a, 9b) so zusammenwirken kann, daß sich der Riegel (3) durch den Kontakt der Stützflächen (9a, 9b) mit dem Gegenlager (1 b) in die eingeklappte Freigabeposition des Schließhakens (4) bewegt, wenn er in die Mitnahmeposition (A) verschoben wird, die Trägerflächen (3a, 3b) auf dem Riegel (3) befestigt sind, ein Schlitten (10) vorgesehen ist, der am Gehäuse (1) beweglich angebracht und durch die Betätigungseinrichtung (7) bewegt wird, der Riegel (3) eine allgemeine S-Form besitzt, deren eines Ende die Mitnahmeeinrichtung (6, 6a) und deren anderes Ende die Trägerflächen (3a, 3b) aufweist und deren Mittelteil zum Schlitten (10) hin schwenkbar ist, und die Betätigungseinrichtung (7) einen Getriebemotor (13) aufweist, die auf die mit dem Schlitten (10) verbundene Antriebseinrichtung (14) einwirkt.

2. Schloß gemäß Anspruch 1, dadurch gekennzeichnet, daß die Antriebseinrichtung (14) ein endloses, unumkehrbares Schneckenradsystem (15) aufweist, das dazu vorgesehen ist, mit einem Antriebsband (16) zusammenzuwirken, das beweglich auf einer einteilig mit dem Gehäuse (1) ausgebildeten Gleitschiene befestigt und dessen eines Ende mit dem Schlitten (10) einteilig ausgebildet ist.

3. Schloß gemäß Anspruch 2, dadurch gekennzeichnet, daß die Anstriebseinrichtung (14) ein Pleuel-Kurbel-System aufweist, das mit dem Schlitten (10) verbunden ist, um dessen Verschiebung auf einer einteilig mit dem Gehäuse ausgebildeten Gleitschiene (17) zu bewerkstelligen.

4. Schloß gemäß einem der vorangehenden Ansprüche, dadurch gekennzeichnet, daß die Betätigungseinrichtung (7) mittels eines Schalters betätigt wird, der durch den Schließhaken (4) oder den Riegel (3) betätigt wird, wenn der Schließhaken (4) in die Mitnahmeposition (A) kommt.

5. Schloß gemäß einem der vorangehenden Ansprüche, dadurch gekennzeichnet, daß die Entriegelungseinrichtung des Riegels (3) einen Schalter aufweist, der vom Benützer betätigt wird, wenn er den Schließhaken (4) zu entriegeln wünscht.

6. Schloß gemäß einem der vorangehenden Ansprüche, dadurch gekennzeichnet, daß in der Mitnahmeposition (A) und der Verriegelungsposition (B) des Riegels (3) Endausschalter vorgesehen sind, um die Energieversorgung der Betätigungseinrichtung (7) zu unterbrechen.

## Claims

1. A latch for securing two parts (2, 5) which are moveable relative to one another, notably in a motor vehicle, comprising on the one hand a keeper (4) integral with one of these parts (2, 5) and on the other hand, a casing (1), integral with the other of these parts (2, 5), said casing comprising a bolt (3) which has hooking means consisting of a hook (6) and an inclined surface (6a) adapted to cooperate with said keeper (4) and said bolt being mounted so as to be moveable between an active position towards which it is resiliently urged and in which it extends over the path of displacement of the keeper (4), and a retracted position, to permit the hooking or release of the keeper (4) and on the other hand between a position of hooking (A) of the keeper (4) in which the latter is hooked on the bolt (3) by manual actuation of one of the these parts (2, 5) and a position of locking (B) of the keeper (4), the movement between these positions of hooking (A) and locking (B) taking place substantially parallel to the parts of the keeper (4) in the vicinity of the casing (1) and with the aid of actuating means (7) which are controlled either by the reciprocal hooking of the keeper (4) and bolt (3) in the hooking position (A) to move them into the locking position (B) or by actuation of the means for releasing the bolt (3) in the locking position (B) in order to move it into the hooking position (A), and retracting means (8) consisting of an abutment member (9) mounted so as to be moveable on the casing (1) between an active position towards which it is resiliently biased and a retracted position and abutment surfaces (9a, 9b) adapted to cooperate with bearing surfaces (3a, 3b) of the bolt (3), so that when the bolt (3) moves towards its locking position (B) the abutment member (9) assumes its retracted position as a result of contact between the abutment surface (9a) and bearing surface (3b), said latch being characterized in that the casing (1) is provided with an abutment surface (1 b) adapted to cooperate with the abutment surfaces (9a, 9b) so that when the bolt (3) moves towards its hooking position (A) it moves towards its retracted position for releasing the keeper (4) by contact between the abutment surfaces (9a, 9b) and abutment surface (1 b), and in that the bearing surfaces (3a, 3b) are fixed to the bolt (3) and in that said latch comprises a slice member (10) which is moveably mounted in the casing (1) and which is moved by the actuating means (7), in that the bolt (3) is generally in the form of an S, one end of which comprises the hooking means (6, 6a) whilst the other end comprises the bearing surfaces (3a, 3b) and the central part is articulated on the slide member (1), in that the actuating means (7) comprise a motor-speed reducer (13) acting on drive means (14) connected to the slide member (10).

2. Latch according to claim 1, characterized in that the drive means (14) comprise an irreversible worm and worm wheel system (15) intended to cooperate with a driving strip (16) displaceably mounted in a slide (17) integral with the casing (1), one end of which is integral with the slide member (10).

3. Latch according to claim 2, characterized in that the drive means (14) comprise a crank and connecting rod system connected to the slide member (10) in order to displace said slide member in a slide (17) integral with the casing.

4. Latch according to any one of the preceding claims, characterized in that the actuating means (7) are controlled by a switch actuated by the keeper (4) or the bolt (3) when the keeper (4) reaches the hooking position (A).

5. Latch according to any one of the preceding claims, characterized in that the means for releasing the bolt (3) comprise a switch actuated by the user when he wishes to release the keeper (4).

6. Latch according to any one of the preceding claims, characterized in that it comprises limit switches in the hooking position (A) and locking position (B) of the bolt (3) in order to cut off the supply to the actuating means (7).
